# FASCICULE DE BREVET EUROPEEN

(11) **EP 1 969 977 B1**
(45) Date de publication et mention de la délivrance du brevet: **04.09.2013**
(21) Numéro de dépôt: 08290246.1
(22) Date de dépôt: 14.03.2008
(51) Int. Cl.: A47G 19/02, G09F 3/00, G09F 7/16

(54) **Perfectionnements aux articles de vaisselle jetables**
Perfektionierungen für Wegwerfgeschirrartikel
Improved disposable crockery items

(30) Priorité: 14.03.2007 FR 0701813
(43) Date de publication de la demande: 17.09.2008
(73) Titulaire: Gabay, Shyrel Léonie, 75019 Paris (FR)
(72) Inventeur: Gabay, Shyrel Léonie, 75019 Paris (FR)
(74) Mandataire: Vander-Heym, Serge Henri Marcel

(56) Documents cités:
- JP-A- 2001 169 889
- JP-A- 2005 014 418
- JP-A- 2006 160 356
- JP-A- 2007 030 981

## Description

La présente invention est relative à des perfectionnements aux articles de vaisselle jetables.

Le document JP-A-2001169889 montre par exemple de tels articles de vaisselle jetables.

Sous cette expression, il faut entendre, notamment, les gobelets et assiettes ainsi que les couverts (couteaux, fourchettes et cuillères).

Ces articles, réservés à un usage unique, sont particulièrement utilisés lors de manifestations comportant un buffet où les participants sont libres de se déplacer.

Bien souvent, les participants posent leur verre, parlent et se déplacent et ne se souviennent plus de l'emplacement où ledit verre a été posé.

Comme souvent les verres sont posés au même endroit, il est quasiment impossible que chaque utilisateur retrouve son propre verre.

L'expérience a montré que, dans ce cas, les participants prennent un nouveau verre. Cette pratique, qui s'impose au niveau sanitaire, conduit à une consommation exagérée tant de produits alimentaires que de récipients pour les contenir.

Dans le commerce, il existe des pinces colorées que chaque utilisateur peut placer sur le bord de son verre ou de son assiette pour l'identifier. Cette solution est efficace, mais elle est onéreuse et quasiment impossible à mettre en oeuvre si les convives sont nombreux.

Comme on le sait, tous ces articles jetables sont conditionnés pat lot comportant, par exemple, dix, cinquante ou cent articles identiques.

Selon l'invention, chaque article d'un même lot est revêtu d'un signe distinctif.

Ce signe doit être suffisamment distinctif pour qu'on ne puisse pas le confondre avec celui d'un autre article du même lot.

Dans cet esprit et selon un mode de réalisation, tous les articles du même lot sont numérotés de 1 à N (si le lot comporte N articles).

Naturellement, d'autres suites de signes distinctifs peuvent être utilisées, telles que des pictogrammes, des lettres, des représentations d'animaux ou de personnages.

Ces articles étant généralement réalisés en matière plastique, le signe distinctif peut être obtenu, soit en relief, soit en creux, lors de la fabrication (par injection ou thermoformage).

Le signe distinctif peut être apposé sur l'article par un procédé d'impression.

## Revendications

1. Articles de vaisselle jetables vendus en lots et comportant un certain nombre d'articles identiques, dont chacun comporte un signe distinctif, **caractérisés en ce que** chaque signe distinctif est obtenu lors de la fabrication de l'article et apparaît soit en creux soit en relief.

## Patentansprüche

1. Einweggeschirrartikel, die als Sets verkauft werden und eine gewisse Anzahl identischer Artikel umfassen, von denen ein jeder ein Kennzeichen umfasst, **dadurch gekennzeichnet, dass** jedes Kennzeichen während der Herstellung des Artikels erhalten wird und entweder vertieft oder erhaben erscheint.

## Claims

1. Disposable crockery items, sold in batches and comprising a plurality of identical items, each of them comprising a distinguishing feature, **characterized in that** each distinguishing feature is obtained during the manufacture of the item and appears either in hollow or in relief.
